# FASCICULE DE BREVET EUROPEEN

(11) **EP 1 609 507 B1**
(45) Date de publication et mention de la délivrance du brevet: **04.07.2012**
(21) Numéro de dépôt: 05104116.8
(22) Date de dépôt: 17.05.2005
(51) Int. Cl.: A62C 5/00

(54) **Dispositif d'extinction de feu par injection d'un gaz généré par la combustion d'un bloc pyrotechnique**
Vorrichtung zum Löschen von Feuer durch die Einführung von einem Gas, das durch die Verbrennung von einer pyrotechnischen Ladung hergestellt ist
System to extinguish a fire by injection of a gas generated by the combustion of a pyrotechnical charge

(30) Priorité: 19.05.2004 FR 0450997
(43) Date de publication de la demande: 28.12.2005
(73) Titulaire: AIRBUS OPERATIONS, 31060 Toulouse (FR)
(72) Inventeur: Fabre, Christian, 31170 Tournefeuille (FR)
(74) Mandataire: Poulin, Gérard

(56) Documents cités:
- WO-A-93/15793
- GB-A- 2 028 127
- US-A- 5 609 210
- US-A1- 2002 070 035
- US-B1- 6 257 341

## Description

### DOMAINE TECHNIQUE ET ART ANTERIEUR

L'invention concerne les appareils de lutte contre l'incendie, autrement dit les extincteurs. En particulier, l'invention trouve son application dans les dispositifs d'extinction de feu à poste fixe qui peuvent être déclenchés à distance.

L'invention porte plus particulièrement sur la génération d'un gaz inerte par combustion d'une composition pyrotechnique et la diffusion de ce gaz dans la zone feu avec un débit contrôlé ; l'invention se rapporte à un extincteur comprenant une enceinte de combustion, un système de régulation et des moyens de diffusion dans la zone feu, en particulier utilisé dans le domaine de l'aéronautique.

### ÉTAT DE LA TECHNIQUE ANTÉRIEURE

La plupart du temps, les dispositifs d'extinction comprennent un réservoir contenant un agent extincteur qui est diffusé sur la zone du feu pour l'éteindre, mais aussi prévenir son extension.

Les extincteurs à réservoir d'agent sont classés en deux grandes catégories. La première catégorie concerne des appareils à pression permanente dans lesquels un gaz assure la pressurisation permanente de l'agent au sein d'une bouteille unique lui servant de réservoir. L'agent extincteur est libéré par une vanne, à la sortie de ladite bouteille. Dans la deuxième catégorie, un gaz propulseur n'est libéré qu'à la mise en service de l'extincteur et propulse l'agent extincteur qui n'est donc pas stocké sous pression.

A titre d'illustration, comme extincteur du premier type, on peut considérer les extincteurs actuellement utilisés pour éteindre un feu de moteur d'aéronef. Ces dispositifs utilisent du halon comme agent extincteur, stocké sous forme liquide du fait du niveau de pressurisation de la bouteille utilisée comme réservoir. En fonction des exigences de sécurité, deux extincteurs ou plus peuvent être installés. Une ou plusieurs canalisations de distribution connectées à chaque bouteille permettent la distribution de l'agent vers la ou les zones à protéger. A l'extrémité inférieure de la bouteille, un opercule calibré permet d'obturer la canalisation de distribution pour maintenir le halon dans la bouteille. Un capteur de pression est également installé afin de vérifier, de façon continue, la pressurisation de la bouteille. Lorsqu'un feu est détecté, un détonateur pyrotechnique est déclenché : l'onde de choc générée par ce détonateur vient percer l'opercule obturateur, ce qui entraîne la vidange de la bouteille et l'évacuation de l'agent extincteur sous l'effet de la pression vers les zones à protéger via les canalisations de distribution.

En ce qui concerne les extincteurs de la deuxième catégorie, ils utilisent un dispositif séparé de mise sous pression. Ces appareils de lutte contre l'incendie sont généralement équipés d'un premier réservoir de gaz comprimé et d'un second réservoir pour l'agent extincteur. Lorsque l'appareil est utilisé, le gaz contenu dans le premier réservoir est mis en communication par l'intermédiaire d'un orifice avec le second réservoir, ce qui autorise la pressurisation de la bouteille contenant l'agent extincteur. Parfois, le premier réservoir de gaz comprimé est remplacé par un générateur de gaz comme décrit dans le document WO 98/02211. Dans tous les cas, lorsque l'agent extincteur est pressurisé, il est éjecté des extincteurs de deuxième catégorie pour lutter contre l'incendie, comme pour les appareils de la première catégorie.

Le brevet US 6,257,341 divulgue un extincteur comprenant une enceinte fermée 1 qui contient une composition de gaz inertes 2 avant utilisation, c'est-à-dire avant début de brûlage du gaz propulseur 3.

Le document US 2002/070035 divulgue quant à lui un système d'extinction comprenant deux enceintes fermées 1 qui contiennent chacun du nitrogène comprimé avant utilisation, c'est-à-dire avant ouverture de l'appareil d'extinction 5 régulant le débit de nitrogène.

Les inconvénients de ces extincteurs, quelle que soit la catégorie considérée, est le stockage en continu de l'agent extincteur, avec les nécessaires opérations de surveillance et de vérification, comme la pesée périodique. Pour les dispositifs utilisés pour les extinctions des feux à bord des aéronefs, appartenant à la première catégorie, s'ajoutent les impératifs liés au stockage sous pression de l'agent extincteur, et notamment les problèmes causés par leur sensibilité aux micro fuites.

### EXPOSÉ DE L'INVENTION

L'invention a pour objet de remédier aux inconvénients cités des extincteurs, notamment pour les feux dans les moteurs d'aéronef, entre autres avantages.

Pour ce faire, l'invention concerne sous l'un de ses aspects un dispositif d'extinction de feu dont l'agent extincteur est un gaz inerte produit uniquement quand nécessaire, c'est-à-dire au moment de l'utilisation de l'extincteur, par la combustion d'un matériau pyrotechnique choisi de façon adéquate. On peut ainsi générer une grande quantité de gaz inerte dont la composition dépend de la nature du matériau pyrotechnique ; en particulier, le gaz peut comprendre plus de 20 % d'azote ou plus de 20 %, voire 40 %, d'un mélange de gaz neutres comme azote, monoxyde et/ou dioxyde de carbone. De préférence, le gaz inerte généré sera composé essentiellement d'azote compte tenu de sa relative facilité de production par combustion pyrotechnique.

L'azote généré est injecté dans les zones où le feu a été détecté. Pour assurer une extinction fiable, le gaz inerte est chassé du dispositif extincteur selon une pression régulée, afin de pouvoir notamment amener la quantité d'oxygène dans les zones de feu à suivre un profil prédéterminé en fonction du temps, par exemple un palier de concentration quasi-constante pendant un laps de temps non nul.

Le dispositif selon l'invention comporte donc un générateur pyrotechnique de gaz associé à des moyens de distribution du gaz généré comme agent extincteur et des moyens pour y réguler la pression.

De manière avantageuse, le générateur de gaz comprend une enceinte comprenant un bloc de propergol et un allumeur pyrotechnique. L'ignition de l'allumeur pyrotechnique par courant électrique autorise par exemple le démarrage de la combustion du propergol dont la décomposition permet la génération d'un gaz inerte.

De préférence, le dispositif d'extinction comporte des filtres situés dans l'enceinte de combustion ou dans les moyens de distribution, pour que les suies et les cendres également produites par la combustion de la composition pyrotechnique n'atteignent pas la zone feu.

Avantageusement, le dispositif comprend des moyens de refroidissement du gaz généré.

Le dispositif d'extinction peut comporter un nombre variable de générateurs de gaz, qui sont reliés à des mêmes moyens de distribution. Il est possible par ailleurs d'avoir plusieurs matériaux pyrotechniques de compositions différentes dans une même enceinte.

Les moyens de régulation sont paramétrés de façon préalable par la détermination de la pression à laquelle le gaz inerte est expulsé de l'enceinte, directement reliée au débit du gaz éjecté sur la zone feu et à la concentration, en oxygène ou autre composant, recherchée dans les zones à traiter. Suivant la géométrie du réseau de distribution, les dimensions et la ventilation des zones à traiter, en prenant en compte les pertes de charge ou l'agencement des zones à traiter, l'homme de l'art peut déterminer la pression requise. Ces calculs peuvent être affinés lors d'expérimentations.

Selon un mode de réalisation, les moyens de régulation de la pression consistent en au moins une vanne de régulation située dans les moyens de distribution, dont l'ouverture est commandée au cours de la séquence de déclenchement de l'extincteur, soit par un ordre extérieur, soit par la mise en pression de l'enceinte de combustion. La vanne de régulation est avantageusement pilotée suivant une loi donnée et définie par l'utilisateur, éventuellement en utilisant les informations provenant de capteurs, qui mesurent par exemple la concentration en oxygène dans les zones à traiter ; ceci permet une régulation en boucle fermée, plus fine encore, de la pression du gaz.

L'ouverture de la vanne peut être contrôlée à distance, par commande manuelle, ou par un mécanisme de commande couplé aux moyens de mise à feu de la composition pyrotechnique.

La géométrie du bloc de matériau pyrotechnique permet également de générer des gaz de combustion suivant une loi prédéterminée. Les moyens de régulation peuvent ainsi, également ou alternativement, consister en une détermination des différents paramètres du générateur de gaz, et notamment de la géométrie du bloc de propergol, qui assure une génération contrôlée de gaz inerte injecté dans les zones à protéger.

Dans ce cas, il est possible de remplacer la vanne de régulation par un orifice calibré : une fois déclenchée, la combustion du bloc de matériau pyrotechnique ne nécessite plus de commande, et l'orifice calibré permet de contrôler la pression à laquelle se fera la combustion du propergol de façon à assurer le débit d'agent nécessaire pour la mise sous gaz inerte des zones feu.

La régulation peut également, alternativement ou en complément, être assurée par d'autres organes de régulation tels qu'un détendeur associé ou non à un dispositif qui crée une différence de pression (diaphragme, tuyère).

Quels que soient les moyens de régulation, ils permettent d'optimiser la durée pendant laquelle la concentration en agent inerte conduira par exemple à un taux d'oxygène inférieur à 12 % dans les zones feu considérées. De cette façon, il est également possible de créer des créneaux de concentration de forme variable et de maîtriser précisément la durée et le niveau de protection de la zone considérée.

Sous un aspect de l'invention, l'extincteur peut être déclenché par un opérateur à distance. Il peut également être mis en opération directement par un dispositif d'allumage recevant les informations d'un capteur qui détecte les conditions liées à la probabilité d'un feu. Pour éviter des déclenchements non souhaités, en particulier lors des opérations d'entretien, le dispositif pourra être équipé de moyens de neutralisation.

Le dispositif d'extinction selon l'invention est de préférence utilisé dans les aéronefs, plus particulièrement dans les turboréacteurs où il permet de s'affranchir des agents extincteurs halogénés actuellement utilisés.

### BRÈVE DESCRIPTION DES DESSINS

Les figures et dessins annexés permettront de mieux comprendre l'invention, mais ne sont donnés qu'à titre indicatif et ne sont nullement restrictives.
La figure 1 représente un dispositif d'extinction conforme à l'un des modes de réalisation de l'invention.
La figure 2 montre une alternative au dispositif d'extinction selon l'invention.
La figure 3 montre un autre mode de réalisation de l'extincteur selon l'invention.
La figure 4 montre schématiquement le montage à bord d'un aéronef d'un dispositif d'extinction feu moteur selon l'invention.
Les figures 5 représentent les courbes d'évolution de la concentration en oxygène dans deux zones feu équipées d'un dispositif d'extinction suivant l'invention.

### EXPOSÉ DÉTAILLÉ DE MODES DE RÉALISATION PARTICULIERS

Ainsi que le montre la figure 1, le dispositif d'extinction ou extincteur 1, comprend un générateur de gaz inerte 2 associé à des moyens de distribution du gaz 4. Les moyens de distribution du gaz 4 peuvent consister en une conduite suffisamment longue pour atteindre la zone feu 6, ou être couplés à tout dispositif de distribution 8 connu, tel que par exemple une conduite à sorties multiples.

Le générateur de gaz 2 est constitué par une chambre de combustion 10, par exemple cylindrique, dans laquelle est placée une cartouche pyrotechnique 12, composée en général de propergol. La combustion du propergol, initiée par le dispositif d'allumage 14, génère un gaz inerte qui s'écoule dans les moyens de distribution 4 par un orifice de sortie 16.

Le gaz inerte, composé en grande partie d'azote et/ou d'oxyde de carbone, produit par la décomposition par combustion de compositions pyrotechniques, se trouve à haute température, et un refroidissement rapide peut s'avérer nécessaire, avant introduction dans les zones feu. Des moyens de refroidissement peuvent ainsi être prévus, par exemple un filtre « actif », c'est-à-dire un composé chimique introduit dans ou à l'extérieur de la chambre de combustion 10 et absorbant une partie de la chaleur de combustion, ou un filtre métallique. Par ailleurs, il peut être souhaitable que des filtres, chimiques et/ou mécaniques, soient présents afin de filtrer les suies.

Ces différents filtres 18 peuvent être localisés en amont et/ou en aval de l'orifice 16 de sortie des gaz, dans l'enceinte 10 ou dans les moyens de distribution 4.

Avantageusement, l'orifice de sortie 16 de la chambre de combustion 10 peut être obturé par un dispositif de fermeture 20, afin d'isoler le propergol de l'environnement extérieur tant que son action n'est pas sollicitée. En particulier le dispositif de fermeture 20 peut être un opercule taré, c'est-à-dire une membrane qui se rompt ou s'ouvre après l'ignition dès que la pression à l'intérieur de la chambre de combustion 10 atteint un certain seuil.

La pression à l'intérieur de l'enceinte 10 est avantageusement la pression atmosphérique lorsque le dispositif d'extinction 1 n'est pas utilisé. Dès que le dispositif d'allumage 14 est déclenché, le bloc de propergol 12 commence à brûler et à générer une pression dans l'enceinte 10. Le dispositif d'allumage 14 peut consister en tout dispositif connu. Il peut être déclenché manuellement, par action directe sur le dispositif 14.

De préférence, le dispositif d'allumage 14 est déclenché à distance par l'intermédiaire d'une ligne de commande 22, qui peut être couplée à une unité de commande 24. Avantageusement, un signal 26 issu d'un détecteur d'incendie peut être utilisé comme déclencheur automatique par l'intermédiaire de l'unité de commande 24. Dans ce cas de déclenchement automatique, il peut être préférable de prévoir un dispositif de neutralisation 28 des moyens de commande 22. Il peut également être utile de prévoir un dispositif de déclenchement manuel 30 sur le boîtier de commande 24 et/ou le dispositif d'allumage 14.

Afin d'éteindre le feu, on restreint l'apport en oxygène dans la zone incendiée 6. A cet effet, le gaz généré par la combustion du bloc pyrotechnique 12 et éjecté par le dispositif de distribution 8 permet une diminution de la concentration relative d'oxygène. Il est souhaitable que le gaz généré soit inerte, mais aussi qu'il ne soit pas polluant ou corrosif, notamment dans le cadre d'une zone de feu 6 située dans un moteur d'aéronef. A cet égard, le gaz généré comprend donc une part d'azote, au moins 20 % voire 40 %, obtenue par la combustion d'une composition pyrotechnique fortement « nitrogénée » ; il est possible également d'associer l'azote par exemple à du dioxyde de carbone pour augmenter la concentration en gaz neutre injecté et atteindre les seuils voulus.

Il est communément admis par exemple que, en dessous d'une concentration en oxygène de 12 %, aucun feu ne peut subsister. Il est possible de déterminer la quantité de gaz devant être injecté dans la zone feu 6 afin d'atteindre ce taux en O₂ ; en cas de ventilation des zones de feu, le taux de renouvellement de l'air est pris en compte pour le calcul de la quantité de gaz à injecter. Ceci permet de déterminer de la quantité de produit pyrotechnique 12 à placer dans l'extincteur considéré.

Afin d'optimiser les capacités d'extinction, il est prévu dans un extincteur 1 selon l'invention un système pour réguler le débit de gaz en sortie de conduite 8 dans la zone feu 6, c'est-à-dire des moyens de régulation de la pression régnant dans les moyens de distribution 4. Grâce à un tel contrôle de pression, il est possible de minimiser la quantité de matériau pyrotechnique 12 et/ou la taille de l'enceinte 10 tout en s'assurant que les feux seront éteints. Par exemple, les moyens de régulation de la pression permettent d'obtenir un profil prédéterminé de la concentration en oxygène dans la zone feu, comme un palier pendant un laps de temps non nul, ou un profil en créneaux ; il est clair que chacune des concentrations peut avoir une marge d'erreur par rapport à la valeur fixe théorique du palier. Ainsi, un palier peut être une « gaussienne aplatie », ou une courbe comprise entre deux valeurs séparées de moins de 10 % de la valeur du palier.

Selon un mode de réalisation préféré, le dispositif de fermeture 20 du générateur de gaz 2 peut ainsi être une vanne de régulation, avantageusement contrôlée à distance par des premiers moyens de commande 32. De telles vannes de régulation sont connues par exemple de WO 93/25950 ou US-A-4 877 051, et disponibles dans le commerce.

Les premiers moyens de commande 32 peuvent être une ligne de commande issue d'une unité de commande 24, avantageusement confondue avec celle qui est utilisée pour déclencher le dispositif d'allumage 14. Les informations entrées dans l'unité de commande 24 permettent de modifier, manuellement ou automatiquement, selon une séquence prédéterminée ou en fonction de paramètres mesurés, le degré d'ouverture et/ou de fermeture de la vanne 20.

Ainsi par exemple, il est possible de prévoir un capteur mesurant la concentration en oxygène dans la zone feu 6 : par la ligne de commande 34, l'unité 24 peut modifier le signal envoyé par les premiers moyens de commande 32 pour réguler l'ouverture de la vanne 20.

Des dispositifs d'extinction 1 selon l'invention peuvent être mis en parallèle et par exemple être reliés à un même dispositif de distribution 8. Un autre mode de réalisation, présenté sur la figure 2, concerne la présence de plusieurs générateurs 2a-2e de gaz inerte au sein du même dispositif d'extinction 1. Les blocs de matériau pyrotechnique 12a-12e de chacun de ces générateurs peuvent être de nature (composition, géométrie, tel qu'il sera explicité plus tard) similaire ou différente. Les dispositifs d'allumage 14a-14e de chacun des générateurs 2a-2e peuvent être déclenchés indépendamment ou simultanément. Avantageusement, des moyens de commande permettent de déclencher sélectivement la combustion et ainsi d'optimiser le nombre de générateurs 2a-2e utilisés selon la détection et les paramètres du feu, ou de choisir le générateur le plus approprié si la nature des blocs de propergol 12 est différente.

Dans ce mode de réalisation, il est possible que chaque générateur de gaz 2a, 2b soit mis en communication avec les moyens de distribution 4 par son propre conduit 4a, 4b muni de sa valve de régulation 20a, 20b. Il est également possible de prévoir une seule valve 20f localisé sur un conduit 4f menant aux générateurs 2c, 2d, 2e couplés entre eux par l'intermédiaire de conduits 4c, 4d, 4e. De même que pour le mode de réalisation présenté en figure 1, la régulation peut être effectuée en boucle ouverte ou fermée.

Une autre possibilité pour réaliser la régulation de la pression selon l'invention est de calibrer le bloc de matériau pyrotechnique afin de générer une pression dans l'enceinte 10 conforme à un profil défini. Cette pression P (pression d'arrêt) est transmise directement, et de façon paramétrée et contrôlée, aux moyens de distribution 4 et donc à la zone feu 6.

Tel qu'il l'est connu par exemple de la propulsion des fusées, il est en effet possible, en choisissant judicieusement la nature du propergol et la géométrie du bloc, d'obtenir un débit contrôlé en gaz généré, et donc une pression régulée dans l'enceinte 10. Dans ce cas, même si une vanne de régulation 20 peut être prévue, il est possible de ne disposer entre la chambre de combustion 10 et les moyens de distribution 4 que d'un simple dispositif de fermeture tel qu'un opercule taré, voire de connecter directement l'orifice de sortie 16 aux moyens de distribution 4. Un exemple de réalisation d'un tel dispositif d'extinction est présenté dans la figure 3.

De façon avantageuse, l'orifice de sortie 16 est muni d'une tuyère 36, conformée si possible de manière à ce que la vitesse du son soit atteinte au minimum de section de la tuyère 36. Ceci permet d'isoler le générateur de gaz 2 des moyens de distribution 4 ; les fluctuations de pression dans la canalisation de distribution 4 ne perturbent donc pas la combustion du matériau pyrotechnique 12, ce qui permet un meilleur contrôle des paramètres.

En particulier, il est possible de calibrer le bloc de matériau combustible 12 de façon à obtenir un débit de gaz sortant de l'enceinte 10 par l'ouverture 16 égal à une valeur déterminée. Les moyens de régulation de la pression, et donc du débit d'agent inerte en zone feu 6, sont alors directement intégrés au générateur de gaz 2 : une simple commande sur le dispositif d'allumage 14, permet d'assurer ce débit préalablement fixé.

En effet, des formules mathématiques permettent de relier entre eux les différents paramètres (pression, vitesse et surface de combustion, débit de gaz généré,...) afin d'optimiser la géométrie d'un bloc de matériau combustible, de son enceinte de combustion, et les conditions initiales pour un matériau pyrotechnique donné afin d'aboutir au débit de gaz inerte souhaité. Ainsi le débit de gaz engendré par la combustion d'un matériau pyrotechnique 12 comme le propergol est : $Q = ρ {S}_{C} {V}_{C} ,$
avec :
- Q :: débit (kg/s);
- ρ :: masse volumique du propergol (kg/m³) ;
- S_{c} :: surface de combustion du propergol (m²) ;
- V_{c} :: vitesse de combustion du propergol (m/s).

Il est à noter que la surface S_{c} dépend de la forme du bloc ; en particulier, elle peut être évolutive au cours de la combustion.

D'autre part, la vitesse de combustion du propergol V_{c} est fonction de la pression régnant dans la chambre de combustion, soit : ${V}_{C} = a . {P}^{n} ,$
avec :
- a,n :: coefficients dépendant de la composition du propergol et déterminés expérimentalement ;
- P :: pression d'arrêt (Pa) régnant dans la chambre de combustion 10.

Enfin, le débit de gaz passant à travers une tuyère s'exprime par : $Q = \frac{{PA}_{t}}{{C}_{et}} . {C}_{d} ,$
avec
- P :: pression d'arrêt (Pa) ;
- Aₜ :: surface de la tuyère 36 au col (m²) ;
- 1/Cₑₜ :: coefficient de débit (s/m), dépendant de la nature du gaz généré ;
- C_{d} :: coefficient inhérent à la nature de la tuyère.

Il suffit de résoudre ces équations en fonction des caractéristiques intrinsèques du propergol choisi (p, a, n, Cₑₜ) et des conditions d'éjection du gaz souhaitées (Aₜ, P, V_{c}) pour définir la géométrie du générateur de gaz permettant d'assurer le profil de débit souhaité pendant la durée requise.

Le dispositif selon l'invention est particulièrement indiqué pour une application dans les aéronefs. La figure 4 montre schématiquement le montage à bord d'un turbomoteur 40 d'un avion d'un dispositif 1 d'extinction de feu moteur selon l'invention, qui peut être déclenché à la détection d'incendie et/ou de fumée.

### Exemple : Application de l'invention à l'extinction feu moteur pour aéronef.

La génération de gaz inerte, préférentiellement de l'azote, et à plus de 20 %, voire 30 % ou 40 %, est obtenue par la combustion d'une composition pyrotechnique « fortement nitrogénée ». Les principales caractéristiques à considérer pour le choix d'une composition pyrotechnique sont l'efficacité en termes de production de gaz, la densité du matériau, la température de combustion et les espèces secondaires générées par la combustion. L'aspect toxique ou/et corrosif des fumées, doit être également pris en compte, ce qui conduit à éliminer d'office certaines compositions. En particulier, une composition préconisée dans le cadre des aéronefs concerne un mélange d'azoture de sodium et d'oxyde de cuivre (NaN₃/CuO) qui donne par combustion 40,1 % d'azote. Une autre possibilité concerne le nitrate de guanidine associé au nitrate de strontium (NG/Sr(NO₃)₂) dont la combustion donne 32,5 % d'azote et 20 % de dioxyde de carbone. Est également envisageable l'association de nitrate de cuivre basique et de nitrate de guanidine (BCN/NG) pour produire un gaz contenant 24,7 % de N₂ et 16,9 % de CO₂.

Pour évaluer la quantité d'azote à injecter, le taux de ventilation et la taille de la (des) zone(s) concernée(s) sont pris en compte. A titre d'exemple, on considérera un moteur 40 selon la figure 4 avec les deux zones feu A et B ayant les caractéristiques suivantes :

| | Volume V (m³) | Ventilation Q_{R} (m³/s) (débit de renouvellement d'air) |
|---|---|---|
| Zone A | 1,416 | 0,212 |
| Zone B | 0,476 | 0,285 |

Le générateur d'agent inerte est constitué comme décrit précédemment par une enceinte de combustion 10, muni d'un bloc 12 de produit pyrotechnique tel que précisé plus haut, d'un dispositif d'allumage 14 et d'un filtre 18, équipée à une extrémité d'une tuyère 36 conformée de telle sorte que la vitesse du son soit atteinte au minimum de section de la tuyère.

On souhaite que la mise sous atmosphère inerte des zones feu 6, dure 5 secondes. D'autres paramétrages sur la durée sont souvent préférés, voire imposés par la réglementation, et notamment dans ce cas, on souhaite :
- une phase d'extinction E (phase « booster ») : diminution du taux d'oxygène de 21 % (concentration nominale en oxygène de l'air en volume) à 11 % en 1,5 s.
- une phase de maintien M (phase « d'inertage », ou « sustainer ») : maintien de la concentration en oxygène à 11 % pendant 3,5 s.

On peut ainsi noter que durant la phase de maintien M, le débit d'azote (ou de gaz inerte) est plus faible que pendant la phase d'extinction E. Ce régime en deux phases peut être obtenu de diverses manières comme l'utilisation de deux compositions pyrotechniques différentes. De préférence, et tel que décrit ci-après, l'évolution du profil de combustion du bloc de propergol (évolution géométrique de la surface en combustion) permet d'obtenir un tel régime.

L'évolution dans le temps de la concentration en oxygène C(t) dans une zone feu 6 telle que schématisée en figure 3 en fonction du débit en air frais (renouvellement d'air dans la zone) Q_{R}, du débit issu du générateur de gaz injecté dans la zone feu Q_{I} (ces deux débits étant évacués de la zone feu 6 par le débit Q_{S} = Q_{R} + Q_{I}), et des concentrations relatives en oxygène C_{R} et C_{I} de ces deux débits d'entrée peut s'exprimer par l'équation différentielle : $C ⁢ \left(t+dt\right) = C \left(t\right) + \frac{{C}_{R} ⁢ {Q}_{R} + {C}_{I} ⁢ {Q}_{I}}{V} ⁢ dt - C \left(t\right) . \frac{{Q}_{S}}{V} ⁢ dt$
ce qui donne (par définition, le débit du générateur ne contient pas d'oxygène et CI = 0) : $C \left(t\right) = k . exp \left(-\left(\frac{{Q}_{R} + {Q}_{I}}{V}\right) t\right) + \frac{{Q}_{I} {C}_{I} + {Q}_{R} {C}_{R}}{{Q}_{R} + {Q}_{I}} = k . exp \left(-\frac{{Q}_{S} t}{V}\right) + \frac{{Q}_{R} {C}_{R}}{{Q}_{S}}$

Dans la phase d'extinction E, on veut qu'en un temps bien défini (dans l'exemple 1,5 s), on ait atteint une concentration de 11 % (en volume) en oxygène. Or, C_{R} = 0,21, et quand t = 0, C(t) = C_{R}, d' où k = C_{R ·} (Q_{S} - Q_{R})/Q_{S}.

On a donc ${C}_{E} \left(t\right) = {C}_{R} \left(1-\frac{{Q}_{R}}{{Q}_{S}}\right) . exp \left(-\frac{{Q}_{S} t}{V}\right) + \frac{{Q}_{R} {C}_{R}}{{Q}_{S}} .$.

Dans la phase de maintien M, on veut que pendant un temps bien défini (dans l'exemple 3,5 s), on maintienne la concentration en oxygène à un niveau très voisin de celui atteint en fin de phase booster et inférieur au taux minimal nécessaire à une combustion. De la même façon, C_{R} = 0,21, et à tout instant, C_{M}(t) = Cₘᵢₙ = 0,11, d'où k = Cₘᵢₙ - (Q_{R ·} C_{R})/Q_{S}.

On obtient donc directement la quantité de gaz inerte à injecter durant cette phase : Q_{IM} = (Q_{R}/Cₘᵢₙ) _{·} (C_{R} - Cₘᵢₙ).

Tous calculs faits, on obtient les valeurs suivantes pour le débit volumique de gaz inerte à injecter dans les zones feu :

| Régime | Durée (s) | Q_{I}(m³/s) Zone A | Q_{I}(m³/s) Zone B | Total (m³/s) | Vₜₒₜₐₗ (m³) |
|---|---|---|---|---|---|
| Booster E | 1,5 | 0,7 | 0,35 | 1,05 | 1,58 |
| Maintien M | 3,5 | 0,192 | 0,259 | 0,45 | 1,58 |
| | | | | | 3,16 |

L'évolution de la concentration en oxygène en un point pour ces deux zones feu est montrée en figure 5A pour la zone A et en figure 5B pour la zone B, où la droite horizontale représente le niveau de concentration en oxygène à atteindre pour sécuriser la zone feu considérée, soit 12 %.

Il est clair qu'il serait également possible avec un dispositif d'extinction suivant l'invention de gérer le débit d'agent inerte de manière à avoir une concentration en oxygène dans la zone feu évolutive suivant un profil donné, par exemple en créneaux.

Il existe de nombreuses compositions pyrotechniques dont la combustion génère une large quantité de gaz inerte composé principalement d'azote et/ou dioxyde de carbone et/ou monoxyde de carbone, dans l'exemple présenté 3,16 m³, tout en limitant très fortement la production de composés additionnels non souhaités (voir par exemple plus haut). L'homme de l'art, spécialiste du propergol, sera en mesure de faire le choix le plus approprié ou de définir de nouvelles compositions en fonction de l'application visée.

Pour l'exemple traité ici, les calculs de dimensionnement seront effectués avec un propergol, choisi uniquement à titre illustratif et non limitatif, dont les caractéristiques balistiques sont les suivantes :
Cₑₜ = 1034 m/s
ρ = 1600 Kg/m³
a = 1,7.10⁻⁶
n = 0,5
rendement gazeux de gaz généré par masse brûlée à la température de combustion : 1,2 1/g.

Par ailleurs, la différence de débit entre les deux phases E et M est dans un rapport de 20 ; or l'orifice de sortie 16 (tuyère calibrée 36) de la chambre de combustion 10 est identique dans les deux cas. La pression de fonctionnement P du générateur de gaz 10 va donc, elle aussi, évoluer dans un rapport de 20.

Autrement dit, pour éviter de descendre trop en pression dans la chambre de combustion pendant la phase de maintien M, ce qui serait préjudiciable aux conditions d'éjection, on peut se fixer une pression de fonctionnement pour cette phase, par exemple 5 bars (5.10⁵ Pa). Pour la phase d'extinction E, la pression atteindra alors 100 bars (100.10⁵ Pa).

Le débit volumique que l'on désire pour la phase booster E est de Q_{I} = 1,05 m³/s = 1050 l/s, soit un débit massique de gaz sortant du générateur 875 g/s. La vitesse de combustion du propergol à 100 bar est V_{cE} = a.Pⁿ = 1,7.10⁻⁶. (100.10⁵)^{0,5} = 5,4.10⁻³ m/s.

L'épaisseur de propergol à brûler pendant cette phase booster E de 1,5 s est donc Eρ_{E} = 8,1 mm. La surface en combustion S_{c} se déduit de l'équation (1), soit S_{cE} = 0,1 m².

Le dimensionnement de la tuyère utilise l'équation (3), soit Aₜ = (Q_{Im} . Cₑₜ)/(P . C_{d}), avec C_{d} = 0,99, soit une surface de passage au col Aₜ = 91,4.10⁶ m², ou un diamètre d = 10,8 mm.

Pour la phase de maintien M, le débit volumique souhaité est de 0,05 m³/s soit 50 l/s, ce qui donne un débit massique de gaz sortant du générateur Q_{Im} = 42 g/s pour une pression de 5 bars. La vitesse de combustion est de V_{cM} = a.Pⁿ = 1,2.10⁻³ m/s, et l'épaisseur de propergol à brûler pendant cette phase de 3,5 s est Ep_{M} = 4,2 mm, soit une surface en combustion S_{cM} = 0,022 m².

Les surfaces en combustion, différentes suivant les phases booster E et maintien M (d'un rapport de 4,55), peuvent être obtenues de plusieurs façons, avec des blocs brûlant sur une seule face « en cigarette », sur plusieurs faces, etc. La forme à donner au bloc dépend des conditions de manufacture, de l'évolution de surface, mais aussi du mode d'allumage. Il est possible d'optimiser l'évolution de la surface de combustion au cours du temps pour obtenir une loi de débit souhaitée.

Comme spécifié plus haut, il est également possible de prévoir deux types de propergols différents, pour les deux phases de combustion.

La description présentée ci-dessus n'exclut pas toutes les alternatives que l'homme du métier ne manquera pas de relever pour réaliser un dispositif suivant l'invention. En particulier, diverses combinaisons sont possibles entre les différents modes de réalisation présentés. Il est clair par exemple qu'il est envisageable de ne pas avoir de boîtier de commande 24, mais des capteurs et des commandes séparées pour chaque dispositif à commander. De même, pour un dispositif 1 comprenant plusieurs générateurs de gaz 2, on peut envisager que certains générateurs sont conçus de façon à avoir une production de gaz régulée, alors que d'autres, reliés aux mêmes moyens de distribution, ont une génération de gaz régulée par des vannes 20. Par ailleurs, suivant les profils recherchés, il est possible d'avoir plus de deux compositions différentes dans un bloc de propergol 12.

## Revendications

1. Dispositif d'extinction (1) **caractérisé en ce qu'**il comprend
- un générateur de gaz (2) comprenant une enceinte (10) munie d'un orifice de sortie de gaz (16) et à l'intérieur de laquelle la pression est la pression atmosphérique lorsque le dispositif d'extinction (1) n'est pas utilisé, et un bloc de matériau pyrotechnique (12) générateur de gaz propulseur, le gaz inerte étant généré uniquement au moment de l'utilisation du dispositif d'extinction et contenant au moins 20 % d'azote et/ou de monoxyde de carbone et/ou de dioxyde de carbone ;
- des moyens de distribution (4) du gaz généré couplés à l'orifice de sortie de gaz (16) ;
- des moyens de régulation (12, 20, 36) de la pression créée par le gaz généré dans les moyens de distribution (4).

2. Dispositif selon la revendication 1 comprenant une pluralité de générateurs de gaz (2a-2e) comprenant chacun une enceinte (10) munie d'un orifice de sortie de gaz (16), un bloc de matériau pyrotechnique (12a-12e) générateur de gaz propulseur et des moyens de connexion (4a-4e) pour coupler chaque orifice de sortie de gaz (16) aux moyens de distribution (4).

3. Dispositif selon la revendication 2 comprenant au moins une vanne de régulation (20a, 20b) dans les moyens de connexion (4a, 4b).

4. Dispositif selon l'une des revendications 1 à 3 comprenant au moins une vanne de régulation (20, 20f) dans les moyens de distribution (4).

5. Dispositif selon l'une des revendications 3 ou 4 comprenant des premiers moyens de commande (32) susceptibles de commander la vanne de régulation (20) en fonction de paramètres de commande.

6. Dispositif selon la revendication 5 dans lequel les premiers moyens de commande (26) comprennent des moyens pour mesurer la concentration d'oxygène dans la zone à traiter et ladite concentration (36) est l'un des paramètres de commande.

7. Dispositif selon l'une des revendications 5 à 6 comprenant au moins une unité de commande (24) connectée aux premiers moyens de commande (32).

8. Dispositif selon l'une des revendications 1 à 7 comprenant au moins un déclencheur (14) de combustion d'au moins un bloc de matériau pyrotechnique (12).

9. Dispositif selon la revendication 8 comprenant des deuxièmes moyens de commande (22) pour actionner le déclencheur de combustion (14).

10. Dispositif selon la revendication 7 comprenant au moins un déclencheur de combustion d'au moins un bloc de matériau pyrotechnique et des deuxièmes moyens de commande (22) pour actionner le déclencheur de combustion (14) connectés à l'unité de commande (24).

11. Dispositif selon l'une des revendications 9 ou 10 dans lequel les deuxièmes moyens de commande (22) comprennent des moyens pour détecter un feu, et ladite détection (34) est l'un des paramètres de commande du déclencheur (14).

12. Dispositif selon l'une des revendications 9 à 11 dans lequel les deuxièmes moyens de commande (22) comprennent des moyens de déclenchement manuel, et le déclenchement manuel (30) est l'un des paramètres de commande.

13. Dispositif selon l'une des revendications 9 à 12 dans lequel les deuxièmes moyens de commande (22) comprennent des moyens de neutralisation (28).

14. Dispositif selon l'une des revendications 1 à 13 dans lequel les moyens de régulation sont partie intégrante d'au moins un premier générateur de gaz (2) et les paramètres suivants du premier générateur (2) sont sélectionnés pour que la loi de débit de gaz (Q) issu de la combustion de son bloc de matériau pyrotechnique (12) dans les moyens de distribution (4) suive un profil prédéterminé et contrôlé : pression (P) d'arrêt dans l'enceinte (10), taille (Aₜ) de l'orifice (16) et surface (S_{c}) du bloc de matériau pyrotechnique (12).

15. Dispositif selon la revendication 14 comprenant une tuyère (36) à l'orifice (16) de sortie de l'enceinte (10) du premier générateur de gaz (2).

16. Dispositif selon la revendication 15 dans lequel la tuyère (36) est conformée de manière à ce qu'au minimum de section de tuyère (36), les gaz générés par la combustion de matériau pyrotechnique (12) du premier générateur (2) aient une vitesse égale à la vitesse du son.

17. Dispositif selon l'une des revendications 1 à 16 dans lequel au moins un bloc de matériau pyrotechnique (12) comprend deux matériaux de compositions différentes.

18. Dispositif selon l'une des revendications 1 à 17 comprenant au moins un opercule taré (20) au niveau d'un orifice de sortie (16).

19. Dispositif selon l'une des revendications 1 à 18, comprenant au moins un filtre (18) de retenue de particules.

20. Dispositif selon l'une des revendications 1 à 19 comprenant des moyens de refroidissement (18) du gaz généré.

21. Turboréacteur comprenant un dispositif selon l'une des revendications 1 à 20.

## Claims

1. Extinction device (1), **characterized in that** it comprises:
- a gas generator (2) comprising an enclosure (10) equipped with a gas outlet port (16), the pressure within the enclosure being the atmospheric pressure when the extinction device (1) is not used, and a block of pyrotechnic material (12) which generates propellant gas, the inert gas being generated only during the use of the extinction device and comprising at least 20% of nitrogen and/or of carbon monoxide and/or of carbon dioxide ;
- means of distributing (4) said generated gas coupled to the gas outlet port (16);
- means of regulating (12, 20, 36) the pressure created by the gas generated in the distribution means (4).

2. Device according to claim 1, comprising a plurality of gas generators (2a-2e) each comprising an enclosure (10) equipped with a gas outlet port (16), a block of pyrotechnic material (12a-12e) which generates propellant gas and connection means (4a-4e) for coupling each gas outlet port (16) to the distribution means (4).

3. Device according to claim 2, comprising at least one control valve (20a, 20b) in the connection means (4a, 4b).

4. Device according to one of claims 1 to 3, comprising at least one control valve (20, 20f) in the distribution means (4).

5. Device according to one of claims 3 or 4, comprising first control means (32) capable of controlling the control valve (20) according to control parameters.

6. Device according to claim 5, in which the first control means (26) comprise means for measuring the concentration of oxygen in the zone to be treated and said concentration (36) is one of the control parameters.

7. Device according to one of claims 5 to 6, comprising at least one control unit (24) connected to the first control means (32).

8. Device according to one of claims 1 to 7, comprising at least one combustion trigger (14) of at least one block of pyrotechnic material (12).

9. Device according to claim 8, comprising second control means (22) for setting off the combustion trigger (14).

10. Device according to claim 7, comprising at least one device for triggering the combustion of at least one block of pyrotechnic material, and second control means (22) for setting off the combustion trigger (14) connected to the control unit (24).

11. Device according to one of claims 9 or 10, in which the second control means (22) comprise means for detecting a fire, and said detection (34) is one of the control parameters of the trigger (14).

12. Device according to one of claims 9 to 11, in which the second control means (22) comprise manual triggering means, and the manual triggering (30) is one of the control parameters.

13. Device according to one of claims 9 to 12, in which the second control means (22) comprise neutralisation means (28).

14. Device according to one of claims 1 to 13, in which the regulation means are an integral part of at least one first gas generator (2) and the following parameters of the first generator (2) are selected so that the flow rate law of gas (Q) stemming from the combustion of its block of pyrotechnic material (12) in the distribution means (4) follows a predetermined and controlled profile: stagnation pressure (P) in the enclosure (10), size (Aₜ) of the port (16) and surface area (S_{c}) of the block of pyrotechnic material (12).

15. Device according to claim 14, comprising a nozzle (36) at the outlet port (16) of the enclosure (10) of the first gas generator (2).

16. Device according to claim 15, in which the nozzle (36) is tailored in such a way that at the minimum cross section of the nozzle (36), the gases generated by the combustion of pyrotechnic material (12) from the first generator (2) have a speed equal to the speed of sound.

17. Device according to one of claims 1 to 16, in which at least one block of pyrotechnic material (12) comprises two materials of different composition.

18. Device according to one of claims 1 to 17, comprising at least one tared disc (20) at the level of an outlet port (16).

19. Device according to one of claims 1 to 18, comprising at least one filter (18) for retaining particles.

20. Device according to one of claims 1 to 19, comprising means of cooling (18) the generated gas.

21. Turbojet engine comprising a device according to one of claims 1 to 20.

## Patentansprüche

1. Löschvorrichtung (1), **dadurch gekennzeichnet, dass** sie umfasst:
- einen Gaserzeuger (2), der einen abgeschlossenen Raum (10), der mit einer Gasaustrittsöffnung (16) ausgestattet ist und in dessen Innerem der Druck atmosphärischer Druck ist, wenn die Löschvorrichtung (1) nicht verwendet wird, und einen Block aus einem pyrotechnischen Material (12) zur Erzeugung des Treibgases umfasst, wobei das inerte Gas nur im Moment der Verwendung der Löschvorrichtung erzeugt wird und mindestens 20 % Stickstoff und/oder Kohlenmonoxid und/oder Kohlendioxid enthält;
- Verteilungsmittel (4) für das erzeugte Gas, die mit der Gasaustrittsöffnung (16) verbunden sind;
- Regelungsmittel (12, 20, 36) für den durch das erzeugte Gas geschaffenen Druck in den Verteilungsmitteln (4).

2. Vorrichtung nach Anspruch 1, umfassend mehrere Gaserzeuger (2a-2e), die jeweils einen abgeschlossenen Raum (10), der mit einer Gasaustrittsöffnung (16) ausgestattet ist, einen Block aus einem pyrotechnischen Material (12a-12e) zur Erzeugung des Treibgases umfassen, und Verbindungsmittel (4a-4e) zur Verbindung der einzelnen Gasaustrittsöffnungen (16) mit den Verteilungsmitteln (4).

3. Vorrichtung nach Anspruch 2, umfassend mindestens ein Regelungsventil (20a, 20b) in den Verbindungsmitteln (4a, 4b).

4. Vorrichtung nach einem der Ansprüche 1 bis 3, umfassend mindestens ein Regelungsventil (20, 20f) in den Verteilungsmitteln (4).

5. Vorrichtung nach einem der Ansprüche 3 oder 4, umfassend erste Steuermittel (32), die zur Steuerung des Regelungsventils (20) als Funktion von Steuerparametern fähig sind.

6. Vorrichtung nach Anspruch 5, wobei die ersten Steuermittel (26) Mittel zur Messung der Sauerstoffkonzentration in der zu behandelnden Zone umfassen und die Konzentration (36) einer der Steuerparameter ist.

7. Vorrichtung nach einem der Ansprüche 5 bis 6, umfassend mindestens eine Steuereinheit (24), die mit ersten Steuermitteln (32) verbunden ist.

8. Vorrichtung nach einem der Ansprüche 1 bis 7, umfassend mindestens eine Auslösevorrichtung (14) für das Abbrennen von mindestens einem Block aus einem pyrotechnischen Material (12).

9. Vorrichtung nach Anspruch 8, umfassend zweite Steuermittel (22) zum Betätigen der Auslösevorrichtung für das Abbrennen (14).

10. Vorrichtung nach Anspruch 7, umfassend mindestens eine Auslösevorrichtung für das Abbrennen von mindestens einem Block aus einem pyrotechnischen Material und zweite Steuermittel (22) zum Betätigen der Auslösevorrichtung für das Abbrennen (14), die mit der Steuereinheit (24) verbunden sind.

11. Vorrichtung nach einem der Ansprüche 9 oder 10, wobei die zweiten Steuermittel (22) Mittel zum Erfassen eines Feuers umfassen und die Erfassung (34) einer der Steuerparameter der Auslösevorrichtung (14) ist.

12. Vorrichtung nach einem der Ansprüche 9 bis 11, wobei die zweiten Steuermittel (22) Mittel zur manuellen Auslösung umfassen und die manuelle Auslösung (30) einer der Steuerparameter ist.

13. Vorrichtung nach einem der Ansprüche 9 bis 12, wobei die zweiten Steuermittel (22) Neutralisationsmittel (28) umfassen.

14. Vorrichtung nach einem der Ansprüche 1 bis 13, wobei die Regelungsmittel ein integraler Teil von mindestens einem ersten Gaserzeuger (2) sind und die im Folgenden angegebenen Parameter des ersten Erzeugers (2) derart gewählt sind, dass das Ausstoßmengengesetz für das Gas (Q), das sich durch das Abbrennen von dessen Block aus einem pyrotechnischen Material (12) in den Verteilungsmitteln (4) ergibt, einem vorgegebenen und kontrollierten Profil folgt: Haltedruck (P) in dem abgeschlossenen Raum (10), Größe (Aₜ) der Öffnung (16) und Oberfläche (S_{c}) des Blocks aus einem pyrotechnischen Material (12).

15. Vorrichtung nach Anspruch 14, umfassend eine Düse (36) an der Austrittsöffnung (16) des abgeschlossenen Raums (10) des ersten Gaserzeugers (2).

16. Vorrichtung nach Anspruch 15, wobei die Düse (36) derart gestaltet ist, dass die durch das Abbrennen des pyrotechnischen Materials (12) des ersten Erzeugers (2) erzeugten Gase im minimalen Querschnitt der Düse (36) eine Geschwindigkeit gleich der Schallgeschwindigkeit aufweisen.

17. Vorrichtung nach einem der Ansprüche 1 bis 16, wobei mindestens ein Block aus einem pyrotechnischen Material (12) zwei Materialien unterschiedlicher Zusammensetzungen aufweist.

18. Vorrichtung nach einem der Ansprüche 1 bis 17, umfassend mindestens einen austarierten Deckel (20) auf der Höhe einer Austrittsöffnung (16).

19. Vorrichtung nach einem der Ansprüche 1 bis 18, umfassend mindestens ein Teilchenrückhaltefilter (18).

20. Vorrichtung nach einem der Ansprüche 1 bis 19, umfassend Kühlmittel (18) für das erzeugte Gas.

21. Turboluftstrahltriebwerk, umfassend eine Vorrichtung nach einem der Ansprüche 1 bis 20.
